# EUROPÄISCHE PATENTSCHRIFT

(11) **EP 2 524 387 B1**
(45) Veröffentlichungstag und Bekanntmachung des Hinweises auf die Patenterteilung: **19.03.2014**
(21) Anmeldenummer: 11700531.4
(22) Anmeldetag: 13.01.2011
(51) Int. Cl.: H01H 47/32, H01H 50/44

(54) **VERFAHREN UND STEUEREINHEIT ZUM STEUERN EINES ELEKTRISCHEN BAUELEMENTES**
METHOD AND CONTROL UNIT FOR CONTROLLING AN ELECTRICAL COMPONENT
PROCÉDÉ ET UNITÉ DE COMMANDE POUR COMMANDER UN COMPOSANT ÉLECTRIQUE

(30) Priorität: 21.05.2010 DE 102010029231; 14.01.2010 DE 102010000887; 14.01.2010 DE 102010000883
(43) Veröffentlichungstag der Anmeldung: 21.11.2012
(73) Patentinhaber: Robert Bosch GmbH, 70442 Stuttgart (DE)
(72) Erfinder: SCHUELER, Harald, 71522 Backnang (DE); HARTMANN, Sven, 70439 Stuttgart (DE); TUMBACK, Stefan, 70469 Stuttgart (DE)
(86) Internationale Anmeldenummer: PCT/EP2011/050366
(87) Internationale Veröffentlichungsnummer: WO 2011/086112

(56) Entgegenhaltungen:
- US-A- 3 441 810
- US-A- 5 909 352

## Beschreibung

### Stand der Technik

Die vorliegende Erfindung betrifft das Steuern von elektrischen Bauelementen wie Relais, Transformatoren oder Elektromagnete, welche eine induktive Last haben.

Ein Beispiel für ein solches elektrisches Bauelement ist das Schalt- und Einrückrelais eines Starters eines Kraftfahrzeuges. Ein solches Schalt- und/oder Einrückrelais kann mit einer Hauptwicklung und einer Löschwicklung ausgestaltet sein. Dabei übernimmt die Hauptwicklung die Funktion einer Einzugswicklung zum Einzug des Einrückrelais. Die zweite Wicklung kann als Haltewicklung im Betrieb wirken. Zum Schalten beider Wicklungen ist ein jeweiliger Feldeffekttransistor vorgesehen.

Gemäß einem intern der Anmelderin bekannten Stand der Technik hat ein elektrisches Bauelement zwei Spulen, wobei beim Löschen des magnetischen Flusses die Energie im Wesentlichen von einem Feldeffekttransistor getragen wird.

Das Dokument US 5 909 352 offenbart ein Verfahren gemäss dem Oberbegriff des Anspruchs 1.

### Offenbarung der Erfindung

Die Erfindung basiert auf der Erkenntnis, die beim Löschen frei werdende Energie auf zumindest zwei Feldeffekttransistoren zu verteilen, so dass eine Überlastung eines einzelnen Feldeffekttransistors vermieden wird. Dadurch, dass die Energie zum Löschen des Spulenstromes auf zwei Feldeffekttransistoren verteilt werden kann, können die beiden Feldeffekttransistoren geringer dimensioniert werden. Des Weiteren entfallen vorteilhafterweise zusätzliche Bauteile zur Löschung des Spulenstroms.

Demgemäß wird ein Verfahren zum Steuern eines elektrischen Bauelementes vorgeschlagen, welches folgende Schritte hat:
Bereitstellen des elektrischen Bauelements mit einer Hauptwicklung, einem als Schalter der Hauptwicklung ausgebildeten ersten Feldeffekttransistor (FET) zum Schalten der Hauptwicklung, einer Löschwicklung zum Löschen der induktiven Last der Hauptwicklung beim Abschalten der Hauptwicklung und einem als Schalter der Löschwicklung ausgebildeten zweiten Feldeffekttransistor (FET) zum Schalten der Löschwicklung, und
Betreiben des ersten Feldeffekttransistors im Linearbetrieb und des zweiten Feldeffekttransistors im Linearbetrieb oder in einem getakteten Betrieb zwischen dem Linearbetrieb und einem abgeschalteten Zustand bei einem Abschaltvorgang der Löschwicklung.

Ferner wird eine Steuereinheit zum Steuern eines elektrischen Bauelementes vorgeschlagen, wobei das elektrische Bauelement eine Hauptwicklung, einen als Schalter der Hauptwicklung ausgebildeten ersten Feldeffekttransistor zum Schalten der Hauptwicklung, eine Löschwicklung zum Löschen der induktiven Last der Hauptwicklung beim Abschalten der Hauptwicklung und einen als Schalter der Löschwicklung ausgebildeten zweiten Feldeffekttransistor zum Schalten der Löschwicklung aufweist. Dabei ist die Steuereinrichtung dazu geeignet, den ersten Feldeffekttransistor im Linearbetrieb und den zweiten Feldeffekttransistor im Linearbetrieb oder in einem getakteten Betrieb zwischen dem Linearbetrieb und einem abgeschalteten Zustand bei einem Abschaltvorgang der Löschwicklung zu betreiben.

Die Steuereinheit kann hardwaretechnisch oder auch hardware- und softwaretechnisch implementiert sein. Bei einer hardwaretechnischen Implementierung kann die Steuereinheit als Vorrichtung, zum Beispiel als Mikroprozessor, Einrichtung oder auch als Teil eines Systems, zum Beispiel eines Automobilsteuergerätes, ausgebildet sein. Bei einer hardware- und softwaretechnischen Implementierung kann die Steuereinheit als Computerprogrammprodukt, als eine Funktion, als eine Routine, als Teil eines Programmcodes oder als ausführbares Objekt ausgebildet sein.

Weiterhin wird ein elektrisches Bauteil mit einer wie oben erläuterten Steuereinheit vorgeschlagen.

Das elektrische Bauteil ist dabei vorzugsweise ein Schalt- und/oder Einschaltrelais eines Kraftfahrzeuges.

Des Weiteren wird ein Starter oder Startersystem mit einem oder mehreren solchen elektrischen Bauteil vorgeschlagen.

In den Unteransprüchen finden sich vorteilhafte Weiterbildungen und Ausgestaltungen des in Anspruch 1 angegebenen Verfahrens und der im Anspruch 8 angegebenen Steuereinheit.

Gemäß einer bevorzugten Weiterbildung werden der erste Feldeffekttransistor in dem Linearbereich und der zweite Feldeffekttransistor in dem Linearbereich oder in dem getakteten Bereich bei dem Abschaltvorgang der Löschwicklung nach dem Löschen der Hauptwicklung und vor dem Abschalten der Löschwicklung betrieben. Somit kann die bei dem Löschen der Hauptwicklung frei werdende Energie auf die beiden Feldeffekttransistoren verteilt werden, ohne der Gefahr einer Zerstörung einer der Feldeffekttransistoren bei dem Ausschalten der Löschwicklung.

Gemäß einer weiteren bevorzugten Weiterbildung werden der erste Feldeffekttransistor und der zweite Feldeffekttransistor in dem Linearbetrieb während des Abschaltvorgangs betrieben.

Vorzugsweise können dabei die beiden Übergangswiderstände oder Drain/Source-Widerstände der beiden Feldeffekttransistoren derart geregelt werden, dass der Eintrag der Abschaltenergien während des gesamten Abschaltvorgangs in beiden Feldeffekttransistoren gleich ist.

Gemäß einer weiteren bevorzugten Weiterbildung werden der erste Feldeffekttransistor und der zweite Feldeffekttransistor während des Abschaltvorgangs derart angesteuert, dass die Drain/Source-Widerstände des ersten Feldeffekttransistors und des zweiten Feldeffekttransistors derart ausgebildet sind, dass die während des Abschaltvorgangs über die beiden Feldeffekttransistoren abgeführten Energiebeiträge vorzugsweise gleich sind.

Gemäß einer weiteren bevorzugten Weiterbildung werden der erste Feldeffekttransistor im Linearbereich und der zweite Feldeffekttransistor im getakteten Betrieb mit einem bestimmten Drain/Source-Widerstand während des Abschaltvorganges betrieben.

Dabei wird vorzugweise der Takt des getakteten Betriebes derart eingestellt, dass der magnetische Fluss gleichmäßig abgebaut wird und die Ströme durch die Hauptwicklung und die Löschwicklung stetig sinken. Somit wird vorteilhafterweise vermieden, dass die Ströme wieder zunehmen können.

Gemäß einer weiteren bevorzugten Weiterbildung weist der getaktete Betrieb Pulse und Pulspausen für den Linearbetrieb auf. Somit muss vorteilhafterweise nicht notwendigerweise ein festes Taktverhältnis vorgegeben werden.

Dies kann insbesondere dann besonders vorteilhaft eingesetzt werden, wenn aufgrund einer bestimmten Beschaltung der Feldeffekttransistoren nur ein bestimmter Übergangswiderstand bzw. Source/Drain-Widerstand eingestellt werden kann.

Gemäß einer weiteren bevorzugten Ausgestaltung der Steuereinheit ist diese dazu eingerichtet, das elektrische Bauelement in einem Betriebszustand mit eingeschaltetem ersten Feldeffekttransistor und ausgeschaltetem zweiten Feldeffekttransistor, in einem Löschzustand mit ausgeschaltetem ersten Feldeffekttransistor und eingeschaltetem zweiten Feldeffekttransistor, in einem Abschaltzustand mit dem ersten Feldeffekttransistor im Linearbereich und dem zweiten Feldeffekttransistor im Linearbereich oder einem getakteten Betrieb und in einem Ruhezustand mit ausgeschaltetem ersten Feldeffekttransistor und ausgeschaltetem zweiten Feldeffekttransistor zu betreiben. Zur Einstellung des Betriebszustandes, des Löschzustandes, des Abschaltzustandes und des Ruhezustandes ist die Steuereinheit vorteilhafterweise dazu eingerichtet, den ersten FET mittels eines ersten Steuersignals und den zweiten FET mittels eines zweiten Steuersignals anzusteuern.

In beiden Fällen des Betriebes des zweiten FETs bei dem Abschaltvorgang, nämlich im Linearbetrieb oder in dem getakteten Betrieb, beruht der erfindungsgemäße Effekt darauf, dass durch das Zuschalten der Hauptwicklung vor dem Abschalten der Löschwicklung Strom von der Löschwicklung auf die Hauptwicklung übertragen wird. Dadurch wird die Abschaltenergie auf beide FETs verteilt. Insbesondere wenn der Übergangswiderstand des ersten FETs für die Hauptwicklung nicht ausreichend klein ist, kann der Effekt durch ein kurzzeitiges Abschalten der Löschwicklung verstärkt werden.

Weitere Ausführungsbeispiele der Erfindung sind in den Zeichnungen dargestellt und in der nachfolgenden Beschreibung näher erläutert. Es zeigen:
- Fig. 1: ein schematisches Blockschaltbild eines erfindungsgemäßen Bauelements,
- Fig. 2: ein schematisches Ablaufdiagramm eines ersten Ausführungsbeispiels des erfindungsgemäßen Verfahrens,
- Fig. 3: ein schematisches Ablaufdiagramm eines zweiten Ausführungsbeispiels des erfindungsgemäßen Verfahrens,
- Fig. 4: den zeitlichen Verlauf der Drain/Source-Widerstandes des ersten FETs und des zweiten FETs beim Verfahren nach Fig. 3,
- Fig. 5: ein schematisches Ablaufdiagramm eines dritten Ausführungsbeispiels des erfindungsgemäßen Verfahrens, und
- Fig. 6: die zeitlichen Verläuft der Drain/Source-Widerstände des ersten FETs und des zweiten FETs beim Verfahren nach Fig. 5.

In Fig. 1 ist ein schematisches Blockschaltbild des erfindungsgemäßen Bauelementes 1 dargestellt.

Das erfindungsgemäße Bauelement 1 hat eine Hauptwicklung 2, einen ersten FET 3, eine Löschwicklung 4, einen zweiten FET 5 und einen Kern 6. Die Hauptwicklung 2 hat eine vorbestimmte Induktivität L₁, einen Widerstand R₁ und eine vorbestimmte Windungszahl n₁. Analog hat die Löschwicklung 3 eine vorbestimmte Induktivität L₂, einen vorbestimmten Widerstand R₂ und eine vorbestimmte Windungszahl n₂. Die Hauptwicklung 2 und die Löschwicklung 4 sind um den gemeinsamen Kern 6 angeordnet, insbesondere gewickelt. Der erste FET 3 ist als Schalter zum Schalten der Hauptwicklung 2 eingerichtet. Weiter ist der zweite FET 5 als Schalter zum Schalten der Löschwicklung 4 eingerichtet. Dabei ist die Löschwicklung 4 insbesondere zum Löschen der induktiven Last der Hauptwicklung 2 beim Abschalten der Hauptwicklung 2 eingerichtet.

Weiter hat das Bauelement 1 eine Steuereinheit 7. Die Steuereinheit 7 ist dazu eingerichtet, den ersten FET 3 in dem Linearbetrieb 8 und den zweiten FET 5 im Linearbetrieb 8 oder in einem getakteten Betrieb 10 zwischen dem Linearbetrieb 8 und einem abgeschaltetem Zustand 9 bei einem Abschaltvorgang 12 der Löschwicklung 4 zu betreiben (siehe Fig. 4 und 6).

Vorzugsweise wird der erste FET 3 in dem Linearbetrieb 8 und der zweite FET 5 in dem Linearbetrieb 8 oder in dem getakteten Betrieb 10 während des Abschaltvorgangs 12 der Löschwicklung 4 nach dem Löschvorgang der Hauptwicklung 2 und vor einem Ausschalten der Löschwicklung 4 betrieben. Dazu steuert die Steuereinheit den ersten FET 3 mittels eines ersten Steuersignals S₁ und den zweiten FET 5 mittels eines zweiten Steuersignals S₂ an.

Weiter zeigt Fig. 2 ein schematisches Ablaufdiagramm eines ersten Ausführungsbeispiels des erfindungsgemäßen Verfahrens.

Das Ausführungsbeispiel der Fig. 2 hat die Verfahrensschritte 201 und 202 und wird mit Bezug zu Fig. 1 beschrieben. In dem Verfahrensschritt 201 wird das elektronische Bauelement 1 mit einer Hauptwicklung 2, einem als Schalter der Hauptwicklung 2 ausgebildeten ersten FET 3 zum Schalten der Hauptwicklung 2, einer Löschwicklung 4 zum Löschen der induktiven Last der Hauptwicklung 2, und einem als Schalter der Löschwicklung 4 ausgebildeten zweiten FET 5 zum Schalten der Löschwicklung 4 bereitgestellt.

In dem Verfahrensschritt 202 wird der erste FET 3 in dem Linearbetrieb 8 und der zweite FET 5 in dem Linearbetrieb 8 oder in einem getakteten Betrieb 10 zwischen dem Linearbetrieb 8 und einem abgeschalteten Zustand 9 bei dem Abschaltvorgang 12 der Löschwicklung 4 betrieben. Der Abschaltvorgang 12 liegt nach dem Löschvorgang 11 und vor dem Zeitpunkt des tatsächlichen Ausschaltens 13 der beiden FETs 3 und 5 (siehe Fig. 4 und 6).

Fig. 3 zeigt ein schematisches Ablaufdiagramm eines zweiten Ausführungsbeispiels des erfindungsgemäßen Verfahrens. Das Ausführungsbeispiel der Fig. 3 hat die Verfahrensschritte 301 bis 303 und wird mit Bezug zu Fig. 4 beschrieben. Fig. 4 zeigt den zeitlichen Verlauf der Drain/Source-Widerstände RS1 und RS2 des ersten FETs 3 bzw. des zweiten FETs 5 beim Verfahren nach Fig. 3. Dabei ist die Zeitachse t der Fig. 4 in Löschzustand 11, Abschaltzustand 12 und Ruhezustand 13 des Bauelements 1 eingeteilt.

In dem Verfahrensschritt 301 wird das Bauelement 1 in dem Löschzustand 11 betrieben. In dem Löschzustand 11 ist der erste FET 3 in einem abgeschalteten Zustand 9, das heißt der Drain/Source-Widerstand RS1 ist hochohmig. Weiter ist in dem Löschzustand 11 der zweite FET 3 in einem eingeschalteten Zustand 14, das heißt der Drain/Source-Widerstand RS2 ist niederohmig, so dass die beim Abschalten der Hauptwicklung 2 frei werdende Energie über die Löschwicklung 4 gelöscht werden kann. Dies wird insbesondere als Haltezustand bezeichnet.

In dem Verfahrensschritt 302 wird das Bauelement 1 in dem Abschaltzustand 12 betrieben. Dabei wird der erste FET 3 in dem Linearbetrieb 8 betrieben. Ebenso wird der zweite FET 5 in dem Linearbetrieb 8 betrieben.

In dem Verfahrensschritt 303 wird das elektrische Bauelement 1 in dem Ruhezustand 13 betrieben, d.h. beiden FETs 3 und 5 sind in dem ausgeschalteten Zustand 9.

Fig. 5 zeigt ein schematisches Ablaufdiagramm eines dritten Ausführungsbeispiels des erfindungsgemäßen Verfahrens. Das Ausführungsbeispiel der Fig. 5 hat die Verfahrensschritte 501 bis 503 und wird mit Bezug zu Fig. 6 beschrieben. Fig. 6 zeigt den zeitlichen Verlauf der Drain/Source-Widerstände RS1 und RS2 des ersten FETs 3 bzw. des zweiten FETs 5 beim Verfahren nach Fig. 5. Dabei ist die Zeitachse t der Fig. 6 ebenso in Löschzustand 11, Abschaltzustand 12 und Ruhezustand 13 des Bauelements 1 eingeteilt.

In dem Verfahrensschritt 501 wird das Bauelement 1 in dem Löschzustand 11 betrieben. In dem Löschzustand 11 ist der erste FET 3 in einem abgeschalteten Zustand 9, das heißt der Drain/Source-Widerstand RS1 ist hochohmig. Weiter ist in dem Löschzustand 11 der zweite FET 3 in einem eingeschalteten Zustand 14, das heißt der Drain/Source-Widerstand RS2 ist niederohmig. Das wird insbesondere als Haltezustand bezeichnet.

In dem Verfahrensschritt 502 wird das Bauelement 1 in dem Abschaltzustand 12 betrieben. Somit wird der erste FET 3 in dem Linearbetrieb 8 betrieben. Weiter wird der zweite FET 5 in einem getakteten Betrieb 10 betrieben. In dem getakteten Betrieb 10 wird zwischen dem Linearbetrieb 8 und einem abgeschalteten Zustand 9 abwechselnd hin und her geschaltet.

In dem Verfahrensschritt 503 wird das elektrische Bauelement 1 in dem Ruhezustand 13 betrieben, d.h. beiden FETs 3 und 5 sind in dem ausgeschalteten Zustand 9.

## Patentansprüche

1. Verfahren zum Steuern eines elektrischen Bauelementes (1), mit:
Bereitstellen des elektrischen Bauteils (1) mit einer Hauptwicklung (2), einer Löschwicklung (4) zum Löschen der induktiven Last der Hauptwicklung (2) beim Abschalten der Hauptwicklung (2),
**gekennzeichnet durch** einem als Schalter der Hauptwicklung (2), ausgebildeten ersten Feldeffekttransistor (3) zum Schalten der Hauptwicklung (2), und einem als Schalter der Löschwicklung (4) ausgebildeten zweiten Feldeffekttransistor (5) zum Schalten der Löschwicklung (4) und **durch** das
Betreiben des ersten Feldeffekttransistors (3) im Linearbetrieb (8) und des zweiten Feldeffekttransistor (5) im Linearbetrieb (8) oder in einem getakteten Betrieb (10) zwischen dem Linearbetrieb (8) und einem abgeschalteten Zustand (9) bei einem Abschaltvorgang (12) der Löschwicklung (4).

2. Verfahren nach Anspruch 1, wobei der erste Feldeffekttransistor (3) in dem Linearbetrieb (8) und der zweite Feldeffekttransistor (5) in dem Linearbetrieb (8) oder in dem getakteten Betrieb (10) während des Abschaltvorgangs (12) nach dem Löschen der Hauptwicklung (2) und vor einem Ausschalten der Löschwicklung (4) betrieben werden.

3. Verfahren nach Anspruch 1 oder 2, wobei der erste Feldeffekttransistor (3) und der zweite Feldeffekttransistor (5) in dem Linearbetrieb (8) während des Abschaltvorgangs (12) betrieben werden.

4. Verfahren nach Anspruch 3, wobei der erste Feldeffekttransistor (3) und der zweite Feldeffekttransistor (5) während des Abschaltvorgangs (12) derart gesteuert werden, dass die Drain/Source-Widerstände (RS1, RS2) des ersten und zweiten Feldeffekttransistor (3, 5) derart ausgebildet sind, dass die während des Abschaltvorgangs (12) über die beiden Feldeffekttransistoren (3, 5) abgeführten Energien im Wesentlichen gleich sind.

5. Verfahren nach Anspruch 1 oder 2, wobei der erste Feldeffekttransistor (3) im Linearbetrieb (8) und der zweite Feldeffekttransistor (5) im getakteten Betrieb (10) mit einem bestimmten Drain/Source-Widerstand (RS1, RS2) während des Abschaltvorgangs (12) betrieben werden.

6. Verfahren nach Anspruch 1 oder 2, wobei der erste Feldeffekttransistor (3) im Linearbetrieb (8) und der zweite Feldeffekttransistor (5) im getakteten Betrieb (10) mit einem bestimmten Drain/Source-Widerstand (RS1, RS2) während des Abschaltvorgangs (12) betrieben werden, wobei der Takt des getakteten Betriebes (10) derart eingestellt wird, dass der magnetische Fluss gleichmäßig abgebaut wird und die Ströme durch die Hauptwicklung (2) und die Löschwicklung (4) stetig abnehmen.

7. Verfahren nach Anspruch 6, wobei der getaktete Betrieb Pulse und Pulspausen für den Linearbetrieb (8) aufweist.

8. Steuereinheit (7) zum Steuern eines elektrischen Bauelements (1),
wobei das elektronische Bauelement (1) eine Hauptwicklung (2), einen als Schalter der Hauptwicklung (2) ausgebildeten ersten Feldeffekttransistor (3) zum Schalten der Hauptwicklung (2), eine Löschwicklung (4) zum Löschen der induktiven Last der Hauptwicklung (2) beim Abschalten der Hauptwicklung (2) und einen als Schalter der Löschwicklung (4) ausgebildeten zweiten Feldeffekttransistor (5) zum Schalten der Löschwicklung (4) hat,
wobei die Steuereinrichtung (7) dazu eingerichtet ist, den ersten Feldeffekttransistor (3) im Linearbetrieb (8) und den zweiten Feldeffekttransistor (5) im Linearbetrieb (8) oder in einem getakteten Betrieb (10) zwischen dem Linearbetrieb (8) und dem abgeschalteten Zustand (9) bei einem Abschaltvorgang (12) der Löschwicklung (4) zu betreiben.

9. Steuereinheit nach Anspruch 8,
wobei die Steuereinheit (7) dazu eingerichtet ist, das elektrische Bauelement (1) in einem Betriebszustand mit eingeschaltetem ersten Feldeffekttransistor (3) und ausgeschaltetem zweiten Feldeffekttransistor (5), in einem Löschzustand (11) mit ausgeschaltetem ersten Feldeffekttransistor (3) und eingeschaltetem zweiten Feldeffekttransistor (5), in einem Abschaltzustand (12) mit dem ersten Feldeffekttransistor (3) im Linearbetrieb (8) und dem zweiten Feldeffekttransistor (5) im Linearbetrieb (8) oder im getakteten Betrieb (10) und in einem Ruhezustand (13) mit ausgeschaltetem ersten Feldeffekttransistor (3) und ausgeschaltetem zweiten Feldeffekttransistor (5) zu betreiben.

10. Steuereinheit nach Anspruch 9,
wobei die Steuereinheit (7) zur Einstellung des Betriebszustandes, des Löschzustandes (11), des Abschaltzustandes (12) und des Ruhezustandes (13) den ersten Feldeffekttransistor (3) mittels eines ersten Steuersignals (S1) und den zweiten Feldeffekttransistor (5) mittels eines zweiten Steuersignals (S2) ansteuert.

11. Elektrisches Bauelement (1) mit einer Steuereinheit (7) nach einem der Ansprüche 8 bis 10.

12. Elektrisches Bauelement nach Anspruch 11, wobei das elektrische Bauelement (1) als ein Schalt- und Einrückrelais eines Starters eines Kraftfahrzeuges ausgebildet ist.

13. Starter mit einem elektrischen Bauteil (1) nach Anspruch 12.

## Claims

1. Method for controlling an electrical component (1), comprising:
providing the electrical component (1) with a primary winding (2), a quenching winding (4) for quenching the inductive load of the primary winding (2) on disconnection of the primary winding (2), **characterized by** a first field-effect transistor (3) in the form of a switch of the primary winding (2) for switching the primary winding (2) and a second field-effect transistor (5) in the form of a switch of the quenching winding (4) for switching the quenching winding (4), and by
the operation of the first field-effect transistor (3) in the linear mode (8) and the second field-effect transistor (5) in the linear mode (8) or in a clocked mode (10) between the linear mode (8) and a disconnected state (9) in the event of a disconnection operation (12) of the quenching winding (4).

2. Method according to Claim 1, wherein the first field-effect transistor (3) is operated in the linear mode (8) and the second field-effect transistor (5) is operated in the linear mode (8) or in the clocked mode (10) during the disconnection operation (12) after quenching of the primary winding (2) and prior to disconnection of the quenching winding (4).

3. Method according to Claim 1 or 2, wherein the first field-effect transistor (3) and the second field-effect transistor (5) are operated in the linear mode (8) during the disconnection operation (12).

4. Method according to Claim 3, wherein the first field-effect transistor (3) and the second field-effect transistor (5) are controlled during the disconnection operation (12) in such a way that the drain/source resistances (RS1, RS2) of the first and second field-effect transistors (3, 5) are designed in such a way that the energies dissipated via the two field-effect transistors (3, 5) during the disconnection operation (12) are substantially identical.

5. Method according to Claim 1 or 2, wherein the first field-effect transistor (3) is operated in the linear mode (8) and the second field-effect transistor (5) is operated in the clocked mode (10) with a specific drain/source resistance (RS1, RS2) during the disconnection operation (12).

6. Method according to Claim 1 or 2, wherein the first field-effect transistor (3) is operated in the linear mode (8) and the second field-effect transistor (5) is operated in the clocked mode (10) with a specific drain/source resistance (RS1, RS2) during the disconnection operation (12), wherein the clock of the clocked mode (10) is set in such a way that the magnetic flux is reduced uniformly and the currents through the primary winding (2) and the quenching winding (4) decrease continuously.

7. Method according to Claim 6, wherein the clocked mode has pulses and interpulse periods for the linear mode (8).

8. Control unit (7) for controlling an electrical component (1),
wherein the electrical component (1) has a primary winding (2), a first field-effect transistor (3) in the form of a switch of the primary winding (2) for switching the primary winding (2), a quenching winding (4) for quenching the inductive load of the primary winding (2) on disconnection of the primary winding (2) and a second field-effect transistor (5) in the form of a switch of the quenching winding (4) for switching the quenching winding (4),
wherein the control device (7) is designed to operate the field-effect transistor (3) in the linear mode (8) and the second field-effect transistor (5) in the linear mode (8) or in a clocked mode (10) between the linear mode (8) and the disconnected state (9) in the event of a disconnection operation (12) of the quenching winding (4).

9. Control unit according to Claim 8,
wherein the control unit (7) is designed to operate the electrical component (1) in an operating state with the first field-effect transistor (3) switched on and the second field-effect transistor (5) switched off, in a quenching state (11) with the first field-effect transistor (3) switched off and the second field-effect transistor (5) switched on, in a disconnection state (12) with the first field-effect transistor (3) in the linear mode (8) and the second field-effect transistor (5) in the linear mode (8) or in the clocked mode (10) and in a quiescent state (13) with the first field-effect transistor (3) switched off and the second field-effect transistor (5) switched off.

10. Control unit according to Claim 9,
wherein the control unit (7) actuates the first field-effect transistor (3) by means of a first control signal (S1) and the second field-effect transistor (5) by means of a second control signal (S2) in order to set the operating state, the quenching state (11), the disconnection state (12) and the quiescent state (13).

11. Electrical component (1) comprising a control unit (7) according to one of Claims 8 to 10.

12. Electrical component according to Claim 11, wherein the electrical component (1) is in the form of a switching and starter relay for a starter of a motor vehicle.

13. Starter comprising an electrical component (1) according to Claim 12.

## Revendications

1. Procédé pour commander un composant électrique (1) comprenant :
mise à disposition du composant électrique (1) comprenant un enroulement principal (2), un enroulement d'extinction (4) pour éteindre la charge inductive de l'enroulement principal (2) lors de la déconnexion de l'enroulement principal (2), **caractérisé par** un premier transistor à effet de champ (3) réalisé sous la forme du commutateur de l'enroulement principal (2) pour commuter l'enroulement principal (2) et un deuxième transistor à effet de champ (5) réalisé sous la forme du commutateur de l'enroulement d'extinction (4) pour commuter l'enroulement d'extinction (4) et par le fonctionnement du premier transistor à effet de champ (3) en régime linéaire (8) et du deuxième transistor à effet de champ (5) en régime linéaire (8) ou dans un régime cadencé (10) entre le régime linéaire (8) et un état déconnecté (9) lors d'un processus de déconnexion (12) de l'enroulement d'extinction (4).

2. Procédé selon la revendication 1, selon lequel le premier transistor à effet de champ (3) fonctionne dans le régime linéaire (8) et le deuxième transistor à effet de champ (5) dans le régime linéaire (8) ou dans le régime cadencé (10) pendant le processus de déconnexion (12) après l'extinction de l'enroulement principal (2) et avant une mise hors circuit de l'enroulement d'extinction (4).

3. Procédé selon la revendication 1 ou 2, selon lequel le premier transistor à effet de champ (3) et le deuxième transistor à effet de champ (5) fonctionnent dans le régime linéaire (8) pendant le processus de déconnexion (12).

4. Procédé selon la revendication 3, selon lequel le premier transistor à effet de champ (3) et le deuxième transistor à effet de champ (5), pendant le processus de déconnexion (12), sont commandés de telle sorte que les résistances drain/source (RS1, RS2) du premier et du deuxième transistor à effet de champ (3, 5) sont configurées de telle sorte que les énergies dissipées pendant le processus de déconnexion (12) par le biais des deux transistors à effet de champ (3, 5) sont sensiblement identiques.

5. Procédé selon la revendication 1 ou 2, selon lequel le premier transistor à effet de champ (3) fonctionne dans le régime linéaire (8) et le deuxième transistor à effet de champ (5) dans le régime cadencé (10) avec une résistance drain/source (RS1, RS2) définie pendant le processus de déconnexion (12).

6. Procédé selon la revendication 1 ou 2, selon lequel le premier transistor à effet de champ (3) fonctionne dans le régime linéaire (8) et le deuxième transistor à effet de champ (5) dans le régime cadencé (10) avec une résistance drain/source (RS1, RS2) définie pendant le processus de déconnexion (12), le rythme du régime cadencé (10) étant réglé de telle sorte que le flux magnétique s'évanouit de manière régulière et les courants à travers l'enroulement principal (2) et l'enroulement d'extinction (4) diminuent continuellement.

7. Procédé selon la revendication 6, selon lequel le régime cadencé présente des impulsions et des pauses d'impulsion pour le régime linéaire (8).

8. Unité de commande (7) pour commander un composant électrique (1),
avec laquelle le composant électrique (1) comprend un enroulement principal (2), un premier transistor à effet de champ (3) réalisé sous la forme du commutateur de l'enroulement principal (2) pour commuter l'enroulement principal (2), un enroulement d'extinction (4) pour éteindre la charge inductive de l'enroulement principal (2) lors de la déconnexion de l'enroulement principal (2) et un deuxième transistor à effet de champ (5) réalisé sous la forme du commutateur de l'enroulement d'extinction (4) pour commuter l'enroulement d'extinction (4),
avec laquelle l'unité de commande (7) est conçue pour faire fonctionner le premier transistor à effet de champ (3) en régime linéaire (8) et le deuxième transistor à effet de champ (5) en régime linéaire (8) ou dans un régime cadencé (10) entre le régime linéaire (8) et l'état déconnecté (9) lors d'un processus de déconnexion (12) de l'enroulement d'extinction (4).

9. Unité de commande selon la revendication 8, avec laquelle l'unité de commande (7) est conçue pour faire fonctionner le composant électrique (1) dans un état opérationnel avec le premier transistor à effet de champ (3) mis en circuit et le deuxième transistor à effet de champ (5) mis hors circuit, dans un état éteint (11) avec le premier transistor à effet de champ (3) mis hors circuit et le deuxième transistor à effet de champ (5) mis en circuit, dans un état déconnecté (12) avec le premier transistor à effet de champ (3) en régime linéaire (8) et le deuxième transistor à effet de champ (5) en régime linéaire (8) ou en régime cadencé (10) et dans un état de repos (13) avec le premier transistor à effet de champ (3) mis hors circuit et le deuxième transistor à effet de champ (5) mis hors circuit.

10. Unité de commande selon la revendication 9, avec laquelle l'unité de commande (7), pour établir l'état opérationnel, l'état éteint (11), l'état déconnecté (12) et l'état de repos (13), commande le premier transistor à effet de champ (3) au moyen d'un premier signal de commande (S1) et le deuxième transistor à effet de champ (5) au moyen d'un deuxième signal de commande (S2).

11. Composant électrique (1) muni d'une unité de commande (7) selon l'une des revendications 8 à 10.

12. Composant électrique selon la revendication 11, avec lequel le composant électrique (1) est réalisé sous la forme d'un relais de commutation et d'engrènement d'un démarreur d'un véhicule automobile.

13. Démarreur muni d'un composant électrique (1) selon la revendication 12.
